# FASCICULE DE BREVET EUROPEEN

(11) **EP 0 001 520 B1**
(45) Date de publication et mention de la délivrance du brevet: **09.09.1981**
(21) Numéro de dépôt: 78400081.2
(22) Date de dépôt: 29.08.1978
(51) Int. Cl.: H01C 17/24, H01C 7/22

(54) **Résistance électrique plane de haute précision et de valeur ohmique ajustable et procédé pour ajuster cette valeur ohmique**
Abgleichbarer elektrischer Flachwiderstand hoher Präzision und Verfahren zu seinem ohmschen Abgleich
Flat high-precision electrical resistor having an adjustable ohmic value and method of adjusting this ohmic value

(30) Priorité: 29.09.1977 FR 7729381
(43) Date de publication de la demande: 18.04.1979
(73) Titulaire: SOCIETE FRANCAISE DE L'ELECTRO-RESISTANCE, F-75015 Paris (FR)
(72) Inventeur: Frere, Bernard, F-06200 Nice (FR); Morlet, Jean, F-06270 Villeneuve Loubet (FR)
(74) Mandataire: Bouju, André

## Description

La présente invention concerne une résistance électrique plane de haute précision et de valeur ohmique ajustable.

L'invention vise également un procédé pour ajuster la valeur ohmique de la résistance électrique précitée.

On connaît déjà des résistances de haute précision obtenues en gravant, une feuille de métal ou d'alliage de façon à obtenir une multitude de filaments résistants électriques séparés par des sillons ou fentes. Une telle résistance et son procédé de fabrication est décrite dans le brevet belge publié sous le numéro 851308.

Les procédés précités permettent d'obtenir un circuit résistant de contour sinueux et de grande longueur. Les filaments résistants électriques gravés dans la feuille de métal ou d'alliage ont une épaisseur qui ne dépasse pas quelques microns, de sorte que ces résistances présentent une très grande valeur ohmique par unité de surface.

Après fabrication en série, ces résistances doivent être ajustées à une valeur ohmique précise qui est parfois supérieure de 50 à 150 % à la valeur ohmique initiale.

Dans les procédés connus, on ajuste cette valeur en réalisant entre le bord de la résistance et les sillons qui séparent les filaments résistants électriques des découpes destinées à mettre en circuit un nombre prédéterminé de ces filaments, de manière à augmenter la valeur ohmique. Cette opération d'ajustage de la résistance par découpe est très délicate. En effet, cette opération doit être réalisée sous microscope par grattage, jet de sable ou laser. Par ailleurs, cette opération est très longue, car il est souvent nécessaire de procéder à un très grand nombre de découpes, compte tenu du nombre élevé de filaments résistants électriques contenus dans chaque résistance. Ainsi, par exemple, pour ajuster à 42 kiloohms la valeur ohmique d'une résistance présentant une valeur initiale de 23 kiloohms, il est nécessaire d'effectuer 102 découpes sur les côtés de la résistance.

Le but de la présente invention est de fournir une résistance électrique plane dont la valeur ohmique peut être ajustable d'une manière beaucoup plus commode et rapide que dans le cas des résistances précitées.

La résistance électrique plane visée par l'invention comprend une feuille de métal ou d'alliage déposée ou collée sur un support comportant plusieurs circuits résistants électriques sinueux et interconnectables dont chacun est constitué par une série de filaments électriques résistants séparés par des sillons, certains desdits circuits résistants électriques étant court-circuités par des bandes conductrices constituées par le métal ou l'alliage de la feuille, ces circuits résistants étant interconnectables en pratiquant des découpes dans lesdites bandes conductrices, la valeur ohmique de la résistance étant égale à RTn lorsqu'on a interconnecté en série n circuits électriques et cette valeur étant égale à RTn-1 lorsqu'on a interconnecté en série n-1 circuits.

Suivant l'invention, cette résistance est caractérisée en ce que le rapport ΔR = RTn - RTn-1 sur la valeur ohmique RTn-1 suit la relation : où K est un coefficient numérique ajustable inférieur à 1.

Pour ajuster la valeur ohmique finale de la résistance, on pratique dans la feuille des découpes destinées à mettre en série avec le reste du circuit, le ou les circuit(s) résistant(s) électrique(s) dont la valeur ohmique correspond à la valeur ohmique d'ajustage désirée pour la résistance.

On a constaté que lorsque l'accroissement ΔR suivait la relation précitée, il était possible de réduire considérablement le nombre des découpes à réaliser dans la feuille pour ajuster la valeur ohmique de la résistance.

L'invention concerne également une résistance électrique de haute précision telle que définie ci- dessus, dans laquelle la feuille de métal ou d'alliage est déposée ou scellée sur un substrat ayant un coefficient de conductibilité thermique, en général égal ou plus élevé que celui de l'alumine, suffisant pour éviter un gradient de température trop élevé entre les parties résistantes en circuit et celles encore court-circuitées.

L'invention vise également le procédé pour ajuster la valeur ohmique de la résistance électrique précitée.

Dans ce procédé, on pratique des découpes dans des bandes conductrices qui court-circuitent les circuits résistants électriques.

Ce procédé est caractérisé en ce qu'on pratique une telle découpe d'abord dans la bande conductrice correspondant à un circuit tel que l'accroissement de la valeur ohmique soit le plus proche possible de la valeur d'ajustage désirée, puis on affine l'ajustage en mettant en circuit successivement des circuits résistants donnant lieu à des accroissements de la valeur ohmique de plus en plus faibles.

De cette façon, on ne réalise qu'une seule découpe par circuit résistant, de sorte que le nombre maximum de découpes à réaliser ne dépasse pas celui du nombre de ces circuits. De plus, étant donné que chaque circuit est constitué en général par plusieurs filaments résistants parallèles qui s'étendent sur une largeur relativement grande, la découpe nécessite une précision qui est beaucoup moins grande que dans le procédé connu.

Selon une version préférée, les circuits résistants électriques sont groupés en quatre blocs rectangulaires disposés le long de chacun des côtés d'une feuille carrée ou rectangulaire. De plus il est avantageux que les circuits résistants de chaque bloc soient repérés par un numéro gravé dans une bande conductrice située en regard des différents circuits résistants.

Ces numéros facilitent considérablement le repérage des circuits à mettre en circuit et la réalisation des découpes.

D'autres particularités et avantages de l'invention apparaîtront encore dans la description ci-après. Aux dessins annexés, donnés à titre d'exemples non limitatifs :
- la figure 1 est une vue schématique en plan d'une résistance électrique obtenue selon l'invention ;
- la figure 2 est une vue à grande échelle, d'une partie de la résistance de la figure 1, montrant un circuit résistant électrique connecté avec le reste de la résistance, après découpe effectuée sur le bord de la feuille.

Sur les figures annexées, on voit une résistance électrique plane obtenue à partir d'une feuille 10 carrée, en un alliage métallique ayant une épaisseur de quelques microns, tel que du nickel-chrome. Le circuit résistant électrique de cette résistance est obtenu d'une manière connue en soi, de préférence par usinage électrolytique ou par bombardement ionique au travers d'un masque comportant des fenêtres définissant le contour du circuit électrique à graver sur la feuille 10.

Cette feuille 10 est déposée ou scellée sur un support isolant électrique non représenté possédant un coefficient de conductibilité thermique égal ou supérieur à celui de l'alumine de pureté égale à 96 %.

Pour la clarté de la représentation, les filaments résistants électriques 11 sont représentés sur la figure 1 entre des traits parallèles qui désignent les sillons ou fentes 12 de la résistance. Une représentation réelle d'une partie du circuit résistant électrique est montrée sur la figure 2.

Comme on le voit sur la figure 1, la résistance comprend une multitude de filaments parallèles 11 qui définissent un circuit électrique sinueux de grande longueur et par suite de grande valeur ohmique par unité de surface.

La feuille 10 comprend une série de circuits résistants annexés A_{1'} A₂, A₃ ; B_{1'} B_{2'} B₃ ; C₁, C₂, C₃, ..., C8 ; D_{1'} D₂, ..., Dg dont l'accroissement ΔR des valeurs ohmiques intrinsèques suit la relation : RTn étant la valeur ohmique de n circuits résistants et RTn-1 étant la valeur ohmique de n-1 circuits résistants interconnectés et où K est un coefficient numérique ajustable inférieur à 1.

On voit, sur la figure 1, que le circuit A₁ possède un nombre de filaments 11 qui est plus important que celui du circuit A₂ qui présente lui-même un nombre de filaments 11 plus grand que les autres circuits A₃, 8₁, B₂, etc.

Cette série convergente peut être une progression géométrique.

Comme on le voit en outre sur la figure 1, lors de la fabrication, on laisse entre les côtés A, B, C de la feuille 10 et chacun des circuits A_{1'} ..., B_{1'} ..., C₁ des bandes telles que 13, 14, 15, 16, 17, 18 qui court-circuitent ces circuits par rapport au reste de la résistance.

Par conséquent, la résistance obtenue après fabrication présente une résistance intiale RTₒ constituée par la valeur ohmique de l'ensemble des filaments résistants électriques qui n'appartiennent pas aux circuits A_{1'} .... B₁, ..., Ci, ...,.

Pour ajuster la valeur ohmique de la résistance à la valeur désirée, on commence par mettre en circuit d'abord le circuit A_{1'} ..., B_{1'} ..., Ci qui présente la valeur ohmique la plus proche de la valeur d'ajustage désirée, puis on affine l'ajustage en mettant en circuit des circuits présentant des valeurs ohmiques de plus en plus faibles. ,

Cette opération est réalisée en pratiquant dans les bandes conductrices telles que 13, 14, 15, 16, 17 ou 18, une découpe 19 (voir figure 2) qui s'étend entre le côté A ou B, C de la feuille 10 et le circuit A₃ correspondant. Ces découpes telles que 19 sont réalisées d'une manière connue en soi, par exemple par grattage au moyen d'une pointe, par jet de sable ou par laser.

Pour pouvoir ajuster la résistance selon une gamme assez étendue de valeurs ohmiques, on choisira généralement un coefficient multiplicateur M égal au rapport RTn (RTn étant la valeur ohmique obtenue RTo lorsque tous les circuits annexés sont mis en circuit) voisin de 2.

Comme on le voit d'autre part sur les figures 1 et 2, on a gravé dans les bandes 13, 14, 15; 16, 17 ou 18, en même temps que les différents circuits résistants électriques A_{1'} .. , Bᵢ, ... , C₁, ... , D_{1'} .., des numéros de repère 1, 2, 3, ..., 9 ainsi qu'une fente telle que 20 (voir figure 2) qui s'étend entre ces numéros et le circuit A₃ correspondant.

Par conséquent, pour ajuster la résistance, il suffit de repérer le numéro du circuit Aᵢ, ..., B_{1'} ..., C₁, ..., D_{1'} ..., destiné à être mis en circuit, puis de réaliser une découpe, comme désigné en 19 sur la figure 2, entre le côté A (ou B, C) de la feuille 10 et le numéro repère du circuit correspondant.

Dans la réalisation de la figure 1, les circuits résistants électriques A_{1'} ..., B,, ..., C₁, ..., D_{1'} ..., sont groupés en quatre blocs rectangulaires 21, 22, 23, 24 distincts, disposés le long de chacun des côtés A, B, C, D de la feuille 10. Cette disposition facilite encore le repérage des circuits.

On donne ci-après quelques exemples numériques.

### Exemple ₁

Cet exemple, non limitatif, montre la manière de créer une loi d'ajustement d'une résistance suivant le procédé selon l'invention.

Cette résistance se caractérise par un nombre de points d'ajustage égal à 23 et un coefficient multiplicateur M égal à 2. Le coefficient multiplicateur est le rapport entre la valeur de la résistance lorsque tous les points ont été ajustés et sa valeur initiale. On adopte la loi :

On a donc le tableau suivant, pour une valeur RTo = 15 kiloohms.

Lorsque toutes les résistances sont mises en circuit c'est-à-dire lorsqu'on a réalisé 23 découpes telles que 19, la résistance maximum ajustée est égale à 14 212,11/ohms + 15 000 ohms (valeur initiale) = 29 212,11 ohms, soit un coefficient multiplicateur de 1,9474.

### Exemple 2

La résistance, selon cet exemple, présente une valeur ohmique initiale RTo égale à 15 kiloohms. On veut ajuster cette valeur à 25 000 ohms ± 0,1 %. La valeur initiale doit donc être augmentée de 66,51 % à 66,83 %, afin d'être dans la tolérance ± 0,1 %.

A cet effet, on choisit tout d'abord le (les) circuit(s) dont la (les) valeur(s) ohmique(s) est (sont) la (les) plus proche(s) en % de la valeur que l'on veut obtenir.

Il s'agit dans cet exemple des points A₁ et A₂ de poids respectifs égaux à 33,6 % et 22,6 %. On réalise donc une découpe telle que 19, comme indiqué précédemment.

On procède ensuite de la même manière successivement :
- Pour B₁ qui représente 9 %.
- Pour C₂ qui représente 1,4%.
- Pour D₁ qui représente 0,07 %.

On obtient donc 66,67 %. Ce résultat est donc atteint en réalisant seulement 5 découpes telles que désignées en 19, sur la figure 2.

S'il était nécessaire d'affiner davantage la valeur ohmique de la résistance, il faudrait réaliser d'autres découpes pour mettre en circuit des résistances dont la valeur ohmique est de plus en plus faible.

### Exemple 3 (comparatif)

Dans le cas d'une résistance réalisée à l'aide d'une méthode d'ajustage classique, présentant la même valeur ohmique initiale que dans le cas de l'exemple 2, pour obtenir une résistance finale égale à 25 kiloohms ± 0,1 %, il est nécessaire de réaliser 27 découpes.

Bien entendu, l'invention n'est pas limitée aux exemples que l'on vient de décrire, et on peut apporter à ceux-ci de nombreuses modifications sans sortir du cadre de l'invention.

Ainsi, la résistance peut être ajustée en t'incorporant de façon connue dans un pont de Wheastone ou de Kelvin et en utilisant un voltmètre digital. On peut également utiliser un ordinateur comprenant en mémoire les valeurs ohmiques correspondant à chaque circuit A_{1'} ..., Bₗ, ..., C₁, ..., D1.... Un programme de calcul simple permet ainsi :
- soit d'indiquer à l'opérateur au moyen d'un micro-afficheur digital, la découpe à réaliser, l'image de la résistance étant observée dans une binoculaire ;
- soit de commander une table XY portant un dispositif automatique de découpe connu en soi (jet de sable ou laser), et piloté par l'ordinateur. Ceci peut être réalisé grâce au fait que les chiffres de repérage 1, 2, 3, ..., des circuits sont relativement peu nombreux et suffisamment grands pour qu'il n'existe aucun problème mécanique pour guider le dispositif de découpe.

Par ailleurs, grâce aux numéros de repérage et aux bandes de métal existant entre ces numéros et les côtés A, B, C, de la résistance, l'ajustage de la résistance peut encore être réalisé par un simple grattage entre le numéro en question et le bord adjacent de la résistance.

L'invention permet de plus de limiter les risques d'erreur de sorte que la fiabilité de la précision obtenue est statistiquement beaucoup plus grande que dans le cas du procédé connu.

## Revendications

1. Résistance électrique plane de haute précision et de valeur ohmique ajustable comprenant une feuille de métal ou d'alliage déposée ou collée sur un support comportant plusieurs circuits électriques résistants sinueux interconnectables dont chacun est constitué par une série de filaments électriques résistants séparés par des sillons, certains desdits circuits résistants étant court-circuités par des bandes conductrices en métal ou alliage de la feuille, ces circuits résistants étant interconnectables en pratiquant des découpes dans lesdites bandes conductrices, la valeur ohmique de la résistance étant égale à RTn lorsqu'on a interconnecté en série n circuits électriques et cette valeur étant égale à RTn-1 lorsqu'on a interconnecté en série n-1 circuits, caractérisé en ce que le rapport ΔR = RTn - RTn-1 sur la valeur ohmique RTn-1 suit la relation : où K est un coefficient numérique ajustable inférieur à 1.

2. Résistance conforme à la revendication 1, la feuille étant carrée ou rectangulaire, caractérisée en ce que les circuits résistants électriques sont groupés en quatre blocs rectangulaires disposés le long de chacun des côtés de la feuille.

3. Résistance conforme à la revendication 2, caractérisé en ce que les circuits résistants de chaque bloc sont repérés par un numéro gravé dans une bande conductrice située en regard des différents circuits résistants.

4. Résistance conforme à la revendication 1, caractérisée en ce que le support sur lequel est déposée ou scellée la feuille résistante a un coefficient de conductibilité thermique égal ou supérieur à celui de l'alumine de pureté égale à 96 %.

5. Procédé pour ajuster la valeur ohmique de la résistance électrique conforme à la revendication 1, dans lequel on pratique des découpes dans les bandes conductrices qui court-circuitent les circuits résistants électriques, caractérisé en ce qu'on pratique une telle découpe d'abord dans la bande conductrice correspondant à un circuit tel que l'accroissement de la valeur ohmique soit le plus proche possible de la valeur d'ajustage désirée, puis on affine l'ajustage en mettant en circuit successivement des circuits résistants donnant lieu à des accroissements de la valeur ohmique de plus en plus faibles.

## Claims

1. A high-precision flat electric resistor having an adjustable resistance value and comprising a sheet of metal or metal alloy deposited on or bonded to a support comprising several electric, resistive, sinuous and interconnectable circuits, each of them being constituted by a series of electrical resistance filaments separated by grooves, some of the said resistive circuits being short-circuited by conductive strips of the metal or metal alloy of the sheet, these circuits being interconnectable by means of cut-out portions made in the conductive strips, the resistance value of a resistor having n electric circuits interconnected in serie being RTn and that of a resistor having n-1 electric circuits interconnected in series being RTn-1, characterized in that the ratio ΔR = RTn - RTn-1 to the resistance value RTn-1 follows the relation : where K is an adjustable numerical coefficient having a value smaller than 1.

2. A resistor according to claim 1 in which the sheet is either square or rectangular, characterized in that the electrical resistive circuits are grouped together in four separate rectangular blocks placed along each side of said sheet.

3. A resistor according to claim 2, characterized in that the resistive circuits of each block are designated by a numeral etched in a conductive strip corresponding to the different resistive circuits.

4. A resistor according to claim 1, characterized in that the support on which the resistive sheet is either deposited or bonded has a coefficient of thermal conductivity which is equal to or higher than that of alumina of 96 % purity.

5. A method for adjusting the resistance value of the electric resistor according to claim 1 in which cut-out portions are formed in the conductive strips which short-circuit the electrical resistive circuits, characterized in that a cut-out portion of this type is formed first in the conductive strip corresponding to an circuit in such a manner that the increase in resistance value is as close as possible to the desired adjustment value, whereupon the adjustment is perfected by putting successively in circuit associated circuits which give rise to progressively smaller increases in the resistance value.

## Patentansprüche

1. Elektrischer Hochpräzisions-Flachwiderstand, dessen Ohmwert einstellbar ist, mit einer auf einem Träger aufgebrachten oder aufgeklebten Folie aus Metall oder einer Legierung, die mehrere miteinander verbindbare, gewundene elektrische Widerstandskreise aufweist, die jeweils von einer Reihe von durch Rillen getrennten elektrischen Widerstandsfäden gebildet sind, wobei gewisse Widerstandskreise durch leitende, durch das Metall oder die Legierung der Folie gebildete Bänder kurzgeschlossen sind, wobei die Widerstandskreise dadurch verbindbar sind, daß in den leitenden Bändern Einschnitte angebracht werden, und wobei ferner der Ohmwert des Widerstandes gleich RTn ist, wenn n Widerstandskreise in Serie geschaltet sind, während der Ohmwert gleich RTn-1 ist, wenn n-1 Widerstandskreise in Serie geschaltet sind, dadurch gekennzeichnet, daß das Verhältnis von AR = RTn - RTn-1 zum Ohmwert RTn-1 der Beziehung folgt, in der K ein einstellbarer numerischer Koeffizient unter 1 ist.

2. Widerstand nach Anspruch 1, bei welchem die Folie quadratisch- oder rechteckig ist, dadurch gekennzeichnet, daß die elektrischen Widerstandskreise in vier rechteckigen Blöcken gruppiert sind, die jeweils entlang einer Seite der Folie angeordnet sind.

3. Widerstand nach Anspruch 2, dadurch gekennzeichnet, daß die Widerstandskreise jedes Blocks mit einer Bezugsziffer bezeichnet sind, die in ein in einer Gegenüberlage zu den verschiedenen Widerstandskreisen befindliches leitendes Band eingraviert sind.

4. Widerstand nach Anspruch 1, dadurch gekennzeichnet, daß der Träger, auf dem die Widerstandsfolie aufgebracht oder versiegelt ist, einen Wärmeleitungskoeffizienten besitzt, der gleich oder größer ist als derjenige von Aluminium-oxid einer Reinheit von 96 %.

5. Verfahren zur Einstellung des Ohmwertes des elektrischen Widerstandes nach Anspruch 1, bei welchem in die die elektrischen Widerstandskreise kurzschließenden leitenden Bänder Einschnitte gemacht werden, dadurch gekennzeichnet, daß zunächst ein Einschnitt in demjenigen leitenden Band gemacht wird, das einem solchen Widerstandskreis entspricht, daß die Zunahme des Ohmwertes dem gewünschten Einstellwert möglichst nahekommt, und daß daraufhin die Einstellung verfeinert wird, indem nach und nach Widerstandskreise in die Schaltung gefügt werden, die immer kleinere Zunahmen des Ohmwertes ergeben.
